# EUROPÄISCHE PATENTSCHRIFT

(11) **EP 0 513 265 B1**
(45) Veröffentlichungstag und Bekanntmachung des Hinweises auf die Patenterteilung: **05.04.1995**
(21) Anmeldenummer: 91919782.2
(22) Anmeldetag: 15.11.1991
(51) Int. Cl.: B65D 43/04

(54) **DRUCKDECKELDOSE**
CONTAINER WITH SNAP-ON LID
BOITE A COUVERCLE A EMBOITEMENT PAR PRESSION

(30) Priorität: 01.12.1990 DE 4038870
(43) Veröffentlichungstag der Anmeldung: 19.11.1992
(73) Patentinhaber: EFFEM GmbH, D-27283 Verden (DE)
(72) Erfinder: SCHORMAIR, Eckart, D-2816 Otersen (DE); DE TURCKHEIM, Bernard, D-2800 Bremen 33 (DE); HORNIG, Rolf, D-2816 Kirchlinteln-Luttum (DE)
(74) Vertreter: Goddar, Heinz J., Dr.
(86) Internationale Anmeldenummer: DE9100911
(87) Internationale Veröffentlichungsnummer: WO9209495

(56) Entgegenhaltungen:
- CH-A- 607 701
- GB-A- 2 033 880

## Beschreibung

Die Erfindung betrifft eine Druckdeckeldose gemäß dem Oberbegriff des Anspruchs 1.

Eine derartige Dose ist z. B. aus CH-A-607701 bekannt. Sie läßt sich verhältnismäßig kompliziert öffnen und kann dabei sogar beschädigt werden. Die Wahrscheinlichkeit des Auftretens von und das Ausmaß an Beschädigungen wird mit jedem Öffnen größer, was zum Verschleiß der Dose führt. Auch ein dichter Verschluß ist bei mehrfach geöffneten verschlossenen Dosen nicht mehr sichergestellt.

Eine weitere gattungsgemäße Druckdeckeldose ist aus der DE-A-4029146 bekannt. Eine solche Dose läßt sich ohne spezielles Werkzeug zerstörungsfrei und in einfacher Weise öffnen. Die Herstellung ihres Rumpfkörpers ist jedoch noch nicht ausreichend vereinfacht sowie ihr Befüllen und Verschließen sind noch ungenügend optimiert.

Der Erfindung liegt daher die Aufgabe zugrunde, die obengenannten Probleme bei gleichzeitig im Hinblick auf die Herstellung vereinfachter Ausgestaltung des Rumpf- und des Deckelkörpers zu überwinden.

Erfindungsgemäß wird diese Aufgabe dadurch gelöst, daß die Umfangsrandbördelung nach innen, in den Rumpfkörper hinein, angerollt ist, die Rumpfsicke nach innen geprägt oder die Stufe ins Innere des Rumpfkörpers abgesetzt ist, die Eingriffslippe nach oben angerollt ist und den äußeren Umfangsrand des Deckelkörpers bildet, und der Deckelkörper so von innen unter Vorspannung in den Rumpfkörper einfügbar ist, daß die Eingriffslippe die Umfangsrandbördelung untergreift und auf der Rumpfsicke oder der Stufe aufsitzt, wobei zum Öffnen des so gebildeten Verschlusses zwischen Deckelkörper und Rumpfkörper ein Hebel in der Hebelspalt zwischen der Umfangsrandbördelung und einer konkaven Ausstülpung in der Deckelfläche gebildet ist, so daß die Umfangsrandbördelung nach außen drückbar und die Eingriffslippe nach innen ziehbar ist.

Vorzugsweise ist vorgesehen, daß unterhalb der Umfangsrandbördelung in dem Bereich, in den die Eingriffslippe eingreift, eine Dichtmasse vorgesehen ist.

Im folgenden werden unter Bezugnahme auf die Zeichnungen Ausführungsbeispiele der Erfindung näher erläutert. Dabei zeigt:
- Fig. 1: einen teilweisen Querschnitt durch den Verschlußbereich eines ersten Ausführungsbeispiels der erfindungsgemäßen Druckdeckeldose im verschlossenen Zustand;
- Fig. 2: einen teilweisen Querschnitt durch den Verschlußbereich eines zweiten Ausführungsbeispiels der erfindungsgemäßen Druckdeckeldose im verschlossenen Zustand;
- Fig. 3: einen teilweisen Querschnitt durch den Verschlußbereich des ersten Ausführungsbeispiels der erfindungsgemäßen Druckdeckeldose während des Verschlußvorganges;
- Fig. 4: eine ähnliche Ansicht wie in Fig. 3, die ein späteres Stadium des Verschlußvorganges zeigt;
- Fig. 5: eine Schematische Querschnittsansicht durch einen erfindungsgemäßen Deckelkörper mit eingebauten Überdruckventil in abdichtendem Zustand; und
- Fig. 6: eine Darstellung wie in Fig. 5, die das entsprechende Überdruckventil während des Entweichen von expandierendem Gas aus dem Doseninneren zeigt.

Die Druckdeckeldose 1 besteht aus einem zylindrischen Rumpfkörper 2, dessen oberes Ende das Rumpfelement 6 darstellt. Die Druckdeckeldose 1 wird in diesem Teil mit einem Deckelkörper 4 verschlossen, dessen Eingriffslippe 8 federnd in den Zwischenraum zwischen der nach innen angerollten oberen Umfangsrandbördelung 10 des Rumpfelementes 6 und der nach innen geprägten Rumpfsicke 18 federnd eingreift. Dabei entspricht der Abstand zwischen der Rumpfsicke 18 und dem unteren Ende der Umfangsrandbördelung 10 im wesentlichen dem Außendurchmesser der Eingriffslippe 8, so daß diese direkt die Umfangsrandbördelung untergreift.

Alternativ dazu kann, wie in Fig. 2 dargestellt, die Eingriffslippe 8 eines Deckelkörpers 4' sich nach unten hin auch auf einer Stufe 20 abstützen, die dadurch entsteht, daß der Durchmesser des Rumpfkörpers 2 sich in einem Abstand, der ebenfalls im wesentlichen dem Außendurchmesser der Eingriffslippe entspricht, verringert. Diese Ausführungsform ist insbesondere dann bevorzugt, wenn eine derartige Dosenform bereits vorgegeben ist, wie beispielsweise im Fall relativ flacher Schalen.

Für eine hermetische Abdichtung des Deckelverschlusses ist in beiden Fällen zwischen der Eingriffslippe 8 und dem Zwischenraum zwischen Umfangsrandbördelung 10 und Rumpfsicke 18 bzw. Stufe 20 eine Dichtungsmasse 22 vorgesehen, wobei Deckelkörper 4 bzw. 4' und Rumpfkörper 2 vorzugsweise bei noch flüssiger Dichtungsmasse zusammengefügt werden. Eine bakterizide Ausrüstung der Dichtungsmasse, beispielsweise mit Ascorbinsäure, kann dabei wirkungsvoll die Penetration der Dichtung durch Bakterien verhindern.

Unabhängig davon, ob eine Dichtungsmasse 22 eingesetzt wird oder nicht, kann der Deckelkörper 4 bzw. 4' jedoch in jedem Fall wieder verwendet werden, um die Druckdeckeldose erneut zu verschließen. Dadurch eröffnet sich auch die Möglichkeit, die erfindungsgemäße Druckdeckeldose (ebenso wie die Druckdeckeldose gemäß der Hauptpatentanmeldung P 40 29 146.4) mehrfach, gegebenenfalls in Form einer Mehrwegverpackung zu verwenden.

Die Darstellungen in Fig. 3 und 4 zeigen den Vorgang des erstmaligen automatisierten Verschließens der erfindungsgemäßen Druckdeckeldose nach Befüllung. Zu diesem Zweck wird der Deckelkörper 4 zunächst unter Vorspannung in den Verschlußkopf 30 einer Verschließvorrichtung eingesetzt. In diesem Zustand wird der Durchmesser des Deckels soweit verringert, daß die Eingriffslippe 8 am gesamten Umfangsrand des Deckelkörpers in der in Fig. 3 dargestellten Stellung mit geringfügigem Abstand zum oberen Ende 13 der Umfangsrandbördelung 10 angeordnet ist. Wenn der Verschlußkopf 30 tiefer fährt, stoßen die Eingriffslippe und die abgeschrägte innere Umfangsfläche 12 der Umfangsrandbördelung 10 aufeinander, wobei in diesem Zustand eventuell überstehendes Füllmaterial abgequetscht wird.

Wenn der Verschlußkopf noch tiefer fährt, wird die Umfangsrandbördelung 10 um eine Achse, die in etwa im Bereich der Rumpfsicke 18 liegt, über ihren gesamten Umfang nach außen gedrückt, und zwar zunächst von der Eingriffslippe 8 selbst und daran anschließend vom entsprechenden Ringfortsatz 32 des Verschlußkopfes 30 (siehe hierzu Fig. 4). Wenn sich die Eingriffslippe 8 auf Höhe des Zwischenraums zwischen der Umfangsrandbördelung 10 und der Rumpfsicke 18 befindet, in den vorzugsweise die Dichtmasse 22 in noch flüssigem Zustand eingebracht worden ist, fährt der Verschlußkopf 30 durch Betätigung des Ausstoßers 34, der sich auf dem oberen Ende 13 der Umfangsrandbördelung 10 abstützt, wieder nach oben, wobei der Deckelkörper 4 nun federnd die Umfangsrandbördelung 10 in der in Fig. 1 dargestellten Weise untergreift und zusammen mit der plastifizierenden Dichtmasse 22 einen hermetischen Verschluß der Druckdeckeldose bildet.

Wenn der erfindungsgemäße Druckdeckel bei der Erstbefüllung vom Dosenbefüller als Behälterverschluß eingedrückt wird, läßt sich bei entsprechender Deckelausformung der Domraum, der frei von Produkt ist, im Moment des Eindrückens durch eine Lanze mit Dampf befüllen. Die Kondensierung des Dampfes führt zu einem Unterdruck im Behälter, der den Deckel auf den mit Dichtmasse 22 abgedeckten Bereich des Rumpfelementes 6 zieht.

Bei Verwendung eines Deckelkörpers 4 bzw. 4' können zum Abbau eines aus Luft oder Gas resultierenden Überdrucks in der Dose während der Sterilisation Mittel zu einem geeigneten Druckabbau eingebaut sein. In den Fig. 5 und 6 sind ein derartiges integriertes, semipermeables Überdruckventil (ein sog. Kaffeeventil) und seine Funktions weise dargestellt. Bei verschlossener Dose ohne Überdruck liegt die Membran 42 des Überdruckventils 40 dichtend auf der Dichtungsfläche 44 auf und überdeckt dabei die Öffnungen 46 zum Doseninneren hin (Fig. 5). Entsteht in der Dose (z.B. während der Sterilisation) ein Überdruck, wird die Membran 42 im Bereich der Öffnungen 46 von der Dichtungsfläche 44 abgehoben, so daß ein Ausströmen des expandierenden Gases aus dem Doseninneren durch die Öffnungen 46 und 48 erfolgen kann und somit der im Doseninneren entstandene Überdruck abgebaut wird.

### Bezugszeichenliste

- 1: Druckdeckeldose
- 2: Rumpfkörper
- 4: Deckelkörper
- 4': Deckelkörper
- 6: Rumpfelement
- 8: Eingriffslippe
- 10: Umfangsrandbördelung
- 12: innere Umfangsfläche von 10
- 13: oberes Ende von 10
- 18: Rumpfsicke
- 20: Stufe
- 22: Dichtmasse
- 30: Verschlußkopf
- 32: Ringfortsatz von 30
- 34: Ausstoßer
- 40: Überdruckventil
- 42: Membran
- 44: Dichtungsfläche
- 46: Öffnung in 44
- 48: Offnung

## Patentansprüche

1. Druckdeckeldose (1) mit einem Rumpfkörper (2) und einem Deckelkörper (4, 4'),
wobei der Rumpfkörper (2) an seinem oberen, mit dem Deckelkörper (4, 4') zu verschließenden Ende ein Rumpfelement (6) aufweist, das eine Umfangsrandbördelung (10) und mit einem Abstand unterhalb der Umfangsrandbördelung (10) eine Rumpfsicke (18) oder eine Stufe (20) aufweist,
der Deckelkörper (4, 4') eine federnde Eingriffslippe (8) aufweist,
zum dichten Verschließen der Druckdeckeldose (1) der Deckelkörper (4, 4') sowohl an der Umfangsrandbördelung (10) als auch der Rumpfsicke (18) oder Stufe (20) des Rumpfelements (6) angreift, wobei
der Deckelkörper (4, 4') so von innen unter Vorspannung in den Rumpfkörper (2) einfügbar ist, daß die Eingriffslippe (8) die Umfangsrandbördelung (10) untergreift und auf der Rumpfsicke (18) oder der Stufe (20) aufsitzt, und wobei zum Öffnen des so gebildeten Verschlusses zwischen Deckelkörper (4, 4') und Rumpfkörper (2)
ein Hebelspalt für den Eingriff eines Hebels frei bleibt, über den der Deckelkörper (4, 4') aufgehebelt werden kann, und wobei besagter Abstand zwischen der Umfangsrandbördelung (10) und der Rumpfsicke (18) oder der Stufe (20) im wesentlichen der Höhe der Eingriffslippe (8) entspricht dadurch gekennzeichnet, daß
die Umfangsrandbördelung (10) nach innen, in den Rumpfkörper (2) hinein, angerollt ist,
die Rumpfsicke (18) nach innen geprägt oder die Stufe (20) ins Innere des Rumpfkörpers (2) abgesetzt ist,
die Eingriffslippe (8) nach oben angerollt ist und den äußeren Umfangsrand des Deckelkörpers (4, 4') bildete und daß der Hebelspalt zwischen der Umfangsrandbördelung (10) und einer
konkaven Ausstülpung in der Deckelfläche (4, 4') gebildet ist, so daß
die Umfangsrandbördelung (10) nach außen drückbar und die Eingriffslippe (8) nach innen ziehbar ist.

2. Druckdeckeldose nach Anspruch 1, dadurch gekennzeichnet, daß unterhalb der Umfangsrandbördelung (10) in dem Bereich, in den die Eingriffslippe eingreift, eine Dichtmasse (22) vorgesehen ist.

## Claims

1. Press-in-lid container (1), comprising a body (2) and a lid (4, 4'), the body (2) having, at its upper end to be closed by the lid (4, 4'), a body element (6) which has a circumferential edge flange (10) and, at a distance below the circumferential edge flange (10), a bead (18) or a step (20), the lid (4, 4') having a resilient engagement lip (8), and the lid (4, 4') engaging both on the circumferential edge flange (10) and on the bead (18) or step (20) of the body element (6) for sealed closure of the press-in-lid container (1), it being possible for the lid (4, 4') to be introduced from the inside, with pretensioning, into the body (2) in such a way that the engagement lip (8) engages under the circumferential edge flange (10) and sits on the bead (18) or the step (20), and for the purpose of opening the closure thus formed between lid (4, 4') and body (2) a leverage gap remains free for the engagement of a lever, by means of which the lid (4, 4') can be levered up, and the said distance between the circumferential edge flange (10) and the bead (18) or the step (20) corresponding essentially to the height of the engagement lip (8), characterized in that the circumferential edge flange (10) is rolled inwards into the body (2), the bead (18) is punched inwards or the step (20) is directed into the interior of the body (2), the engagement lip (8) is rolled upwards and forms the outer circumferential edge of the lid (4, 4'), and in that the leverage gap is formed between the circumferential edge flange (10) and a concave protrusion in the lid surface (4, 4'), so that the circumferential edge flange (10) can be pressed outwards and the engagement lip (8) can be drawn inwards.

2. Press-in-lid container according to Claim 1, characterized in that a sealing material (22) is provided below the circumferential edge flange (10) in the area into which the engagement lip engages.

## Revendications

1. Boîte à couvercle (1) à emboîtement par pression avec un corps (2) et un couvercle (4, 4'), le corps (2) présentant à son extrémité supérieure à obturer à l'aide du couvercle (4, 4'), un élément du corps (6) qui présente un bord périphérique (10) avec un espacement au-dessous du bord périphérique (10), une moulure (18) ou un décrochement (20),
le couvercle (4, 4') présente une lèvre de contact élastique (8),
le couvercle (4, 4') venant en contact tant sur le bord périphérique (10) qu'également sur la moulure (18) ou le décrochement (20) de l'élément de corps (6), pour assurer une fermeture étanche de la boîte à couvercle à emboîtement par pression,
le couvercle (4, 4') peut être inséré de l'intérieur sous précontrainte dans le corps (2) de sorte que la lèvre de contact (8) saisisse par le dessous le bord périphérique (10) et repose sur la moulure (18) ou le décrochement (20), et, pour assurer l'ouverture de la fermeture ainsi constituée entre couvercle (4, 4') et corps (2)
un interstice à levier restant libre pour l'engagement d'un levier, par l'intermédiaire duquel le couvercle (4, 4') est levé par effet de levier, et ledit espacement entre le bord périphérique (10), et la moulure (18) ou le décrochement (20) correspondant sensiblement à la hauteur de la lèvre de contact (8), caractérisé en ce que
le bord périphérique (10) est roulé vers l'intérieur dans le corps (2),
le moulure (18) est creusée intérieurement ou le décrochement (20) est décalé vers l'intérieur du corps (2),
la lèvre de contact (8) est roulée vers le haut et constitue le bord périphérique extérieur du couvercle (4, 4')
et en ce que l'interstice à levier est constitué entre le bord périphérique (10) et un évasement concave ménagé dans le couvercle (4, 4'), de manière que le bord périphérique (10) puisse être pressé vers l'extérieur et que la lèvre de contact (8) puisse être tirée vers l'intérieur.

2. Boîte à couvercle à emboîtement par pression selon la revendication 1, caractérisée en ce qu'est prévue une masse d'étanchéité (22), s'engageant au-dessous du bord périphérique (10), dans la zone dans laquelle s'engage la lèvre de contact.
